# EUROPÄISCHE PATENTSCHRIFT

(11) **EP 2 209 535 B1**
(45) Veröffentlichungstag und Bekanntmachung des Hinweises auf die Patenterteilung: **10.04.2019**
(21) Anmeldenummer: 08844078.9
(22) Anmeldetag: 17.10.2008
(51) Int. Cl.: A63B 24/00

(54) **VERFAHREN ZUR STEUERUNG UND/ODER REGELUNG EINER TRAININGS- UND/ODER REHABILITATIONSEINHEIT**
METHOD FOR CONTROLLING AND/OR REGULATING A TRAINING AND/OR REHABILITATION UNIT
PROCÉDÉ POUR COMMANDER ET/OU RÉGLER UNE UNITÉ D'ENTRAÎNEMENT ET/OU DE RÉÉDUCATION

(30) Priorität: 02.11.2007 DE 102007052776
(43) Veröffentlichungstag der Anmeldung: 28.07.2010
(73) Patentinhaber: Jerichow, Ulrich, 63571 Gelnhausen (DE)
(72) Erfinder: Jerichow, Ulrich, 63571 Gelnhausen (DE)
(74) Vertreter: Metten, Karl-Heinz
(86) Internationale Anmeldenummer: PCT/EP2008/064045
(87) Internationale Veröffentlichungsnummer: WO 2009/056457

(56) Entgegenhaltungen:
- EP-A- 0 176 277
- EP-A- 1 055 393
- EP-A- 1 825 888
- WO-A1-00/19620
- DE-A1- 4 406 286
- US-A- 4 463 764

## Beschreibung

Die vorliegende Erfindung betrifft ein Verfahren zur Steuerung und/oder Regelung einer Trainings und/oder Rehabilitationseinheit in Abhängigkeit von Parametern der Atemgaszusammensetzung.

Aus EP 1 055 393 A2, EP 0 176 277 A2 und EP 1 825 888 A1 sind jeweils Vorrichtungen zur Steuerung und/oder Regelung von Trainingseinrichtungen bekannt, bei denen die Sensoreinheit in einer das Gesicht abdeckenden Atemmaske angeordnet sind.

Aus US 4,463,764 A ist eine Trainingseinheit bekannt, bei der die Sensoreinheit in einem Mundstück angeordnet ist, das während des Trainings getragen werden muss.

Aus WO 00/19620 A1 ist ein Head Phone System bekannt, bei dem man Signale an eine Trainingseinrichtung weiterleiten kann. Mit Signalweiterleitung sind hier im Kern auditive und visuelle Signale gemeint.

Die maximale Sauerstoffaufnahme (Vo₂ₘₐₓ) gilt als klassischer Parameter zur Beurteilung der Ausdauerleistungsfähigkeit. Zusätzlich wird der Parameter Vo₂ₘₐₓ genutzt, um individuelle Trainingsintensitäten festzulegen. Bei der Bestimmung ist man darauf angewiesen, die Testperson/Patient maximal auszubelasten, womit erhebliche Einschränkungen hinsichtlich der Interpretation und Anwendung verbunden sind. Der Vo₂ₘₐₓ-Wert ist abhängig vom schwächsten Glied einer Kette von physiologischen Prozessen: der Ventilation, der Herz-Kreislauf-Kapazität und der lokalen O₂-Ausschöpfung in der Muskulatur. Der Proband muss in der Lage sein, sich bis zur vollständigen Erschöpfung zu belasten. Bestimmte Krankheitsbilder (z.B. Herzerkrankungen) schließen eine maximale Belastung aber von vornherein aus. Alternative Parameter zur Bestimmung der Leistungsfähigkeit sind zum einen Schwellenwerte im submaximalen Bereich, ermittelt aus respiratorischen Größen und/oder Laktatkonzentrationen im Blut. Sie finden seit längerer Zeit breite Anwendung in der Leistungsdiagnostik. Zum anderen erlauben Kinetiken der Herzfrequenz und der Sauerstoffaufnahme eine differenziertere Aussage über die limitierenden Faktoren der Vo₂ₘₐₓ.

Bei der Suche nach dem optimalen Untersuchungsansatz stehen die beiden Kriterien minimale Belastung und Differenzierungsfähigkeit im Vordergrund. Damit können einerseits selbst Patienten mit hohem Risikoprofil untersucht werden und andererseits ist eine individualisierte Behandlungs- /Trainingsstrategie möglich. Dies spricht eindeutig für die Kinetikanalysen, die zudem noch den Vorteil aufweisen, dass die verwendeten Leistungsprotokolle auch bei Bedarf direkte Rückschlüsse auf die Schwellenwerte erlauben.

Mit der verfügbaren, einschlägigen Literatur ist eindeutig belegt, dass die Reproduzierbarkeit hinreichend groß ist und bei Vergleichsstudien mit gesunden Probanden in derselben Größenordnung wie die Vo₂ₘₐₓ-Bestimmung liegt (1, 2). Die Aufgabe der vorliegenden Erfindung besteht darin, ein Verfahren zur Verfügung zu stellen, mit dem eine Person oder ein Tier beispielsweise spezielle Fitness- oder Rehabilitationsprogramme absolvieren kann, wobei die dazu verwendete Trainings und/oder Rehabilitationseinheit in Abhängigkeit von Parametern der Atemgaszusammensetzung, insbesondere des Vo₂ₘₐₓ-Werts, des Benutzers gesteuert und/oder geregelt werden kann und ohne dass dabei eine maximale Ausbelastung der Person oder des Tieres notwendig ist.

Die Aufgabe wurde durch ein Verfahren gelöst, wobei
a) eine von der Atemluft der Person oder des Tieres umströmte, in einem Headset angeordnete Sensor-Einheit im Strom der Inspirations- und Expirationsluft einer Person oder eines Tieres, welche/s die Trainings und/oder Rehabilitationseinheit verwendet, angeordnet wird,
b) mit Hilfe der von der Sensoreinheit gemessenen Atemgaszusammensetzung und/oder des gemessenen Atemflussvolumens physiologische Parameter der Ventilation und/oder des Gasaustausches der Person oder des Tieres bestimmt werden,
c) eine oder mehrere maximale Leistungskenngröße/n auf Grundlage der bestimmten Parameter
   - bei submaximaler Belastung mit Hilfe einer Regressionsfunktion und/oder
   - durch Ausbelastung bis zur maximalen Leistungsfähigkeit ermittelt wird/werden und
d) eine Widerstands- oder Bremsanordnung der Trainings und/oder Rehabilitationseinheit in Abhängigkeit mindestens eines der ermittelten Parameter und/oder der maximalen Leistungsparameter gesteuert und/oder geregelt wird, wobei als maximale Leistungskenngröße die maximale Sauerstoffaufnahme (VO2max) bestimmt wird, wobei die Widerstands- oder Bremsanordnung der Trainings- und/oder Rehabilitationseinheit derart gesteuert und/ oder geregelt wird, dass die O2-Aufnahme (VO2) der Person oder des Tieres auf einen vorbestimmbaren anteiligen Wert der maximalen Sauerstoffaufnahme (VO2max) eingestellt wird, wobei die Widerstands- oder Bremsanordnung der Trainings- und/ oder Rehabilitationseinheit derart gesteuert und/oder geregelt wird, dass die 02-Aufnahme (VO2) während der Belastung bei einem Wert zwischen 20 % bis 80 % der maximalen Sauerstoffaufhahme (VO2max) konstant gehalten wird, wobei entweder durch Verwendung der gemessenen Sauerstoff- und/oder Kohlendioxid-Konzentrationsgradienten oder des Temperaturprofils auf dem Sensor die Flussrichtung des Atemgases ermittelt wird.

Die Steuerung und/oder Regelung der Trainings und/oder Rehabilitationseinheit bewirkt also im Sinne des Verfahrens eine Belastungseinstellung auf Grundlage von ermittelten Parametern, vorzugsweise von maximalen Leistungsparametern, der Testperson oder des Tieres. Alle hier dargestellten Verfahrensvarianten können sowohl beim Menschen als auch bei Tieren angewendet werden. Die Gase Sauerstoff und Kohlendioxid werden wahlweise auch durch O₂ bzw. CO₂ bezeichnet.

Vorzugsweise werden im Sinne des erfindungsgemäßen Verfahrens als Parameter des Gasaustausches die O₂-Aufnahme (Vo₂), die CO₂-Abgabe (Vco₂) und/oder daraus abgeleiteten Parameter respiratorische anaerobe Schwelle (AT), respiratorischer Quotient (RQ) und/oder der Sauerstoffpuls (O_{2Puls}) bestimmt.

Als Parameter der Ventilation können dabei vorzugsweise das Atemzugvolumen (VT), die Atemfrequenz (fR) und das Atemzeitvolumen (VE) und /oder das daraus abgeleitete Atemäquivalent für O₂ (V_{E}/V_{O2}) bestimmt werden.

Bei dem Verfahren nach Anspruch 1 wird als maximale Leistungskenngröße die maximale Sauerstoffaufnahme (Vo₂ₘₐₓ) bestimmt. Die körperliche Leistungsfähigkeit wird üblicherweise unter stufenweise ansteigender Belastung im Rahmen einer Ergometrie am Fahrrad oder Laufband bestimmt. Die Standardmessgröße der aeroben Leistungsfähigkeit ist die höchstmögliche Sauerstoffaufnahme während der Maximalbelastung (Vo₂ₘₐₓ). Dabei handelt es sich um die Menge O₂, die vom inhalierten Gas pro Zeiteinheit extrahiert wird.

Die Vo₂ wird in l/min angegeben, zur besseren Vergleichbarkeit erfolgt eine Normierung auf das Körpergewicht (ml/min/kg). Die maximale Sauerstoffaufnahme ist ein objektives Maß der körperlichen Leistungsfähigkeit; sie definiert das obere Limit des kardiopulmonalen Systems und wird als zur Abschätzung des Trainings- und Fitnesszustandes verwendet.

Diese klassischen Methoden haben allerdings die Nachteile, dass die Ausbelastung der Testperson zur Voraussetzung haben. Deshalb werden zunehmend auch alternative Parameter zur Bestimmung der Leistungsfähigkeit im submaximalen Belastungsbereich in der Leistungsdiagnostik verwendet.

Deshalb wird bei einer besonders vorteilhaften Ausgestaltung des Verfahrens die maximale Sauerstoffaufnahme (Vo₂ₘₐₓ) bei submaximaler Belastung mit Hilfe einer Regressionsfunktion bestimmt. Eine Regressionsfunktion zu diesem Zweck könnte beispielsweise vom Grundtyp einer Exponentialfunktion nach Gleichung I sein: ${Vo}_{2} \left(t\right) = {A}_{c} ⋅ \left(1-{e}^{- t / Tc}\right)$

Dabei ist A_{c} die asymptotische Amplitude und Tc eine Zeitkonstante.

Das Signalrauschen bei diesen Zusammenhang zwischen dem Leistungsinput am Ergometer und dem breath-by-breath Gesamtauerstoffaustausch (Vo_{2,t}) kann beispielsweise nach einem Verfahren nach Eßfeld minimiert werden (3). Dabei wird die Methode des random oder pseudorandom binary sequence (PRBS) verwendet. Dass heißt, die Leistung des Ergometers wechselt in einer Sequenz lediglich zwischen zwei niedrigen Belastungsstufen, wobei der Wechsel jeweils zufällig nach vorbestimmten Zeitabständen erfolgt. Das Herausrechnen des Rauschens ermöglicht somit geringere Leistungsamplituden für den Test.

Weiterhin ist es vorteilhaft, wenn die Widerstands- oder Bremsanordnung der Trainings und/oder Rehabilitationseinheit derart gesteuert und/oder geregelt wird, dass die O₂-Aufnahme (Vo₂) der Person oder des Tieres auf einen vorbestimmbaren anteiligen Wert der maximalen Sauerstoffaufnahme (Vo₂ₘₐₓ) eingestellt wird.

Die Widerstands- oder Bremsanordnung der Trainings und/oder Rehabilitationseinheit wird derart gesteuert und/oder geregelt werden, dass die O₂-Aufnahme (Vo₂) der Person während der Belastung bei einem Wert zwischen 10% bis 100%, vorzugsweise zwischen 20% bis 80%, besonders bevorzugt zwischen 30% bis 60% der maximalen Sauerstoffaufnahme (Vo₂ₘₐₓ) konstant gehalten wird. Das ermöglicht einen optimalen Trainingserfolg. Außerdem kann das Training an die jeweilige Tagesform der Person angepasst werden. So könnte ein Trainingsgerät mit einer entsprechenden Leistung betrieben werden, sodass die Person beispielsweise konstant mit einer O₂-Aufnahme (Vo₂) von 40% ihres Vo₂ₘₐₓ-Wertes trainiert.

Die Sensoreinheit kann beispielsweise in einer Atemmaske, welche von einer Person oder einem Tier getragen wird, eingebaut sein. Diese Anordnung hat den besonderen Vorteil, dass ein extrem geringes Totvolumen vorhanden ist.

Alternativ kann die Sensor-Einheit in einem Headset (einer Sprechgarnitur) oder in einem ähnlichen Mittel angeordnet sein, wobei es lediglich darauf ankommt, dass die Sensoreinheit von der Atemluft der Person oder des Tieres umströmt wird.

Unter einem Headset wird im Sinne der vorliegenden Erfindung also eine Vorrichtung verstanden, die wenigstens ein Mittel zur Aufnahme der Sensor-Einheit und ein Mittel zur Befestigung der Vorrichtung im Kopfbereich der Person oder des Tieres. Das Mittel zur Aufnahme der Sensor-Einheit muss dabei jedenfalls geeignet sein, um die Sensor-Einheit in den Weg der Atemluft der Person oder des Tieres zu bringen.

Für eine Messung der Sauerstoff-Sättigung des Blutes und/oder für eine Messung des Pulses des Benutzers kann zusätzlich ein Ohr-Clip verwendet werden, sodass umfangreiche Leistungsdaten erfasst sowie weitere medizinische Kenngrößen des Nutzers, wie beispielsweise der Herzfrequenz, aufgezeichnet werden können. Die erhaltenen Messdaten können in vorteilhafter Weise mit Hilfe eines angeschlossenen Computers, wahlweise eines Personal Digital Assistant (PDA), aufgezeichnet werden.

Die Trainings- und/oder Rehabilitationseinheit kann beispielsweise ein Ergometer, Fitnessgerät, Crosstrainer, Ruderergometer, Rudergerät, Laufband, Walker- Gerät, Spin-Bike oder ein Fahrrad sein. Die Widerstands- und/oder Bremsanordnung der Trainings und/oder Rehabilitationseinheit kann beispielsweise eine pneumatische, hydraulische, mechanische, elektromagnetische Bremse, eine Wirbelstrom- oder Bandbremse beinhalten. Eine Trainings und/oder Rehabilitationseinheit kann somit beispielsweise aus einem Rahmen, einem Mittel zur Kraftaufnahme, wie Pedale, einem Antriebsübertragungssystem, einem Rotationselement und einer Widerstands- und/oder Bremsanordnung umfassen. Dabei haben insbesondere magnetische bzw. elektrische Wirbelstrombremsen den Vorteil, dass sie einfach angesteuert werden können und wenig verschleißanfällig sind.

Dabei kann in der Sensor-Einheit vorzugsweise eine Sauerstoff- Konzentrationsbestimmung und/oder eine Kohlendioxid- Konzentrationsbestimmung mit Hilfe eines oder mehrerer Flüssigelektrolyt- Sensors/Sensoren erfolgen.

Bei einer vorteilhaften Ausführungsform erfolgt in der Sensor-Einheit als Alternative zum Flüssigelektrolyt-Sensor eine Sauerstoffkonzentrationsbestimmung
mit Hilfe eines beheizbaren elektrochemischen Festelektrolyt-Sensors und/oder eine Kohlendioxid-Konzentrations-bestimmung mit Hilfe eines weiteren beheizbaren elektrochemischen Festelektrolyt-Sensors und eine vom Atemflussvolumen der Person abhängige Steuerung der Heizkraft von Heizelementen der Sensoren zur Aufrechterhaltung konstanter Sensor-Temperaturen mit Hilfe eines Micro-Controllers in einer Sensor-Steuereinheit.

Weiterhin ist es von Vorteil, wenn der Sauerstoffsensor zur selektiven Leitung von Sauerstoff-Ionen Yttrium-dotiertes Zirkonoxid als Elektrolyt zwischen zwei Elektroden sowie ein Trägerelement und ein Heizelement enthält und der Kohlendioxidsensor einen Elektrolyt aus einem superschnellen Natrium-Ionenleiter, zwei Elektroden, ein Trägerelement und ein Heizelement enthält (1). Der genannte superschnelle Natrium-Ionenleiter, auch NASICON genannt, kann durch die Formel Na₃₋ₓZr₂(PO₄)₁₊ₓ(SiO₄)₂₋ₓ) beschrieben werden (2). Sensoren dieser Art haben den Vorteil, dass sie besonders klein und leicht sowie kostengünstig hergestellt werden können. So können für derartige Sensoren beispielsweise Abmaße von 20 x 3,5 x 0,5 mm erreicht werden (1). Solche miniaturisierten Sensoren sind damit für einen Einbau in eine Atemmaske besonders geeignet.

Besonders vorteilhaft erfolgt die Bestimmung der Sauerstoffkonzentration der Atemluft durch Messung des bei konstanter Spannung durch den Elektrolyt des Sauerstoffsensors von der Kathode zur Anode fließenden Stroms, wobei ein linearer Zusammenhang zwischen dem resultierenden elektrischen Strom und der Sauerstoffkonzentration besteht. Ferner ist es von Vorteil, wenn die Kohlendioxidkonzentration über einen logarithmischen Zusammenhang zwischen der Spannung zwischen den Elektroden des Kohlendioxidsensors und der Kohlendioxidkonzentration bestimmt wird. Ferner ist es vorteilhaft, dass das Atemflussvolumen aus der durch den Mikro-Controller gesteuerten - zur Aufrechterhaltung einer konstanten Sensortemperatur notwendigen - Heizkraft der Heizelemente der Sensoren bestimmt wird.

Die Bestimmung der Gesamtflussrate der Atemluft kann mit dem Sensorelement unter Ausnutzung der Dünnschicht Anemometrie erfolgen. Weiterhin kann die Flussrichtung des Atemgases entweder durch Verwendung der gemessenen Sauerstoff- und/oder Kohlendioxidkonzentrationsgradienten oder des Temperaturprofils auf dem Sensor ermittelt werden. Das erfindungsgemäße Verfahren hat den Vorteil, dass gleichzeitig der Volumenstrom, die Strömungsrichtung und somit die Sauerstoff- und Kohlendioxidzusammensetzung der Inspirationsluft sowie der Expirationsluft mit einer Atemzug-für-Atemzug (breath-by-breath) Auflösung überwacht werden können. Die Sauerstoff- und Kohlendioxid-Konzentrationen können also der Inspirationsluft und der Expirationsluft eindeutig zugeordnet werden.

Das Verfahren kann vollständig oder teilweise nichtinvasiv durchgeführt werden. Die nichtinvasive Durchführung ist dabei weniger aufwendig und für die Testperson komfortabler.

Weiterhin kann das Verfahren unter Verwendung von Mitteln zur zwei- und dreidimensionalen visuellen Darstellung, mindestens einem akustischen Ausgabe- und/oder Aufnahmemittel und Mitteln zur Erzeugung von Wind- Temperatur und/oder Geruch durchgeführt werden. Weiterhin kann ein Mittel für die Stimulation des Tastsinns vorhanden sein. Ferner ist es von Vorteil, wenn die Komponenten der Trainings- und/oder Rehabilitationseinheit, einschließlich der steuer- und/oder regelbaren Widerstands- und/oder Bremsanordnung, der Sensor-Einheit und der Steuereinheit für die Sensoren über ein Computersystem miteinander verbunden sind sowie über ein solches Computersystem gesteuert und/oder ausgelesen werden. Dabei kann das Computersystem mindestens aus einem Steuercomputer mit einer Benutzeroberfläche bestehen.

Bei einer vorteilhaften Ausführungsvariante des Verfahrens sind an den Steuercomputer über ein Netzwerkrechner zur Bildberechnung für das rechte und linke Auge angeschlossen. Die dabei generierten Signale können an einen auf dem Kopf des Nutzers getragenen Helm mit LCDs zur Erzeugung einer virtuellen Umgebung (Head Mounted Display HMD) weitergeleitet werden. Alternativ können die generierten Signale auch für eine Stereoproduktion zur Erzeugung einer dreidimensionalen Darstellung auf einer Leinwand genutzt werden. Vorteilhaft ist es weiterhin, wenn der Steuercomputer mit einem oder mehreren Eingabegeräten mit mindestens sechs Freiheitsgraden zur Bestimmung der Position und Orientierung verbunden ist und die Eingabegeräte wahlweise mit einer oder mehreren Tasten ausgestattet sind. Vorteilhaft ist es ferner, dass beispielsweise isometrische, isotone und/oder elastische Eingabegeräte an den Steuercomputer angeschlossen sind, wobei mit diesen Eingabegeräten beispielsweise eine Blickbewegungserfassung, Körperbewegungserfassung, Kopfbewegungserfassung und/oder Positionsbestimmung erfolgen kann. Bei einer weiteren vorteilhaften Ausgestaltung kann mit den Eingabegeräten Gestik, Mimik und/oder Sprache erfasst werden. Somit wird eine Kombination aus physischen und psychischen Reizen ermöglicht und eine Aromaanwendung oder ein Höhentraining in einem virtuellen dreidimensionalen Umfeld durchführbar.

In einer weiteren vorteilhaften Ausführungsvariante wird als Eingabegerät beispielsweise ein Head Traker verwendet, der auch an dem auf dem Kopf des Nutzers getragenen Helm mit LCDs zur Erzeugung der virtuellen Umgebung (Head Mounted Display HMD) befestigt sein kann. Vorteilhaft ist es ferner, dass die visuelle Darstellungseinheit ein nicht bewegtes Bild, einen bewegten oder nicht bewegten Gegenstand, eine Computergrafik und/oder zwei- und/oder dreidimensional bewegte Bilder oder Filme wiedergibt. Es können dazu auch konventionelle Monitore für die zweidimensionale Darstellung verwendet werden.

Bei einer vorteilhaften Ausgestaltung kann die visuelle Darstellungseinheit ein Bild mit einem Sichtwinkel von 0 bis 179° wiedergeben oder für die Verwendung des Systems in den Bereichen Fitness, Wellness oder Medizin auch ein Bild mit einem Sichtwinkel von 180° oder mehr als 180° wiedergeben, wobei auch vom Benutzer vorher aufgenommene bewegte und/oder unbewegte reale Bilder dargestellt werden können.

Die akustische Ausgabeeinheit kann beispielsweise Musikinstrumente, menschliche Stimmen, Umgebungsgeräusche, wie Tierlaute, Wind, Regen, Wasserfälle, Donner und/oder Geräusche von Fahrzeugmotoren, Schüssen, Pumpen, Explosionen und/oder Erdarbeiten wiedergeben. Besonders vorteilhaft ist es, wenn Wind, Temperatur, Geruch und/oder Luftfeuchtigkeit an die dargestellte Situation in der virtuellen Realität angepasst werden können.

Weiterhin ist es von Vorteil, wenn über eine Kommunikationseinheit Anweisungen und/oder Hinweise an den Benutzer der Vorrichtung gegeben werden können und der Benutzer über eine Kommunikationseinheit mit einer die Vorrichtung beginnenden Person in Kontakt treten kann. Bei einer vorteilhaften Weiterentwicklung des Systems können durch die Entnahme von Blut auch genauere Blutbildanalysen vor, während und/oder nach der Benutzung durchgeführt werden. Beispielsweise kann mit Hilfe eines mit dem Computersystem verbundenen Zellanalysegeräts, vorzugsweise eines Geräts für die Durchflusszytometrie, die Zusammensetzung der Blutzellen exakt bestimmt werden. Auch ist unter Verwendung, vorzugsweise mit einem Fluoreszenzfarbstoff gekoppelten, spezifischen Antikörpers eine Analyse von Oberflächenmarkern auf Zellen möglich.

Weiterhin könnte auch beispielsweise eine Senkung des Sauerstoffgehalts der Expirationsluft von 17% auf 12% durch eine entsprechende Erhöhung der Trainingsbelastung erreicht werden.

Weiterhin kann durch eine individuelle Belastungsanpassung das Verhältnis (respiratorische Quotient) von inspiratorischer zu expiratorischer Luft durch die erfindungsgemäße Vorrichtung unabhängig vom Tages- oder Trainingszustand bei jedem Training oder jeder Therapie konstant gehalten werden.

Es ist ferner von Vorteil, wenn ein Computerprogramm mit Programmcode zur Durchführung eines oder mehrerer der oben genannten erfindungsgemäßen Verfahrensschritte genutzt wird, wenn das Programm in einem Computer ausgeführt wird. Dabei ist es von Vorteil, wenn das Computerprogramm mit Programmcode zur Durchführung eines oder mehrerer der oben genannten Verfahrensschritte auf einem maschinenlesbaren Träger gespeichert ist, wenn das Programm in einem Computer ausgeführt wird.

Unter Anwendung der erfindunsgemäßen Vorrichtung und/oder des erfindunsgemäßen Verfahrens können sich beispielsweise Spitzen- und Leistungssportler optimal mit Höhentrainingseinheiten im virtuellen realitätsnahen Umfeld auf anstehende Wettkämpfe vorbereiten. Das realitätsnahe Training unter sauerstoffarmen Bedingungen zielt bei Breiten- und Freizeitsportlern eher auf die Steigerung der persönlichen Leistungsfähigkeit und des individuellen Konditionsniveaus ab. Dabei können im speziellen die kosten- und zeitintensiven Flüge und Aufenthalte in Hochgebirgsregionen eingespart werden. Weiterhin ist ein wesentlich effizienteres Training möglich, da die Anlage 24 Stunden verfügbar und logistisch leicht erreichbar ist.

Im Bereich Rehabilitation oder Wellness könnte dieses System in einem virtuellen dreidimensionalen Umfeld beispielsweise eine Aromaanwendung mit einem passiven Höhentraining und einer Sauerstofftherapie kombinieren. In einer solchen Umgebung könnte eine solche Kombination aus Entspannung und Verbesserung der persönlichen Leistungsfähigkeit sowie eine Stärkung des Immunsystems erreicht werden.

Im Bereich der Medizin kann das System für eine Aromaanwendung, ein Höhentraining und/oder eine Sauerstofftherapie in einem dreidimensionalen Umfeld genutzt werden, wobei die vier Sinne Sehen, Fühlen, Riechen und Hören stimuliert werden. Durch die dabei erreichte Mobilisierung des körpereigenen Abwehrsystems ist eine Anwendung bei Personen mit Erkrankungen wie beispielsweise Krebs, Allergien und Erkrankungen des Stoffwechsels denkbar.

Weiterhin bietet besonders die Technik der dreidimensionalen Darstellung die Möglichkeit, spezielle psychische Erkrankungsverläufe, wie Ängste bei Autoimmunsystemerkrankungen, durch die Wirkung von Bildern und Geräuschen positiv zu beeinflussen.

### Literatur:

1. A.M. Jones / D.C. Poole (Hrsg.): Oxygen Uptake Kinetics in Sport, Exercise and Medicine. Routledge, 2005.
2. G. Kusenbach, R. Wieching, M. Barker, U. Hoffmann, D. Eßfeld: Effects of hyperoxia on oxygen uptake kinetics in cystic fibrosis patients as determined by pseudo-random binary sequence exercise. Eur J Appl Physiol (1999) 79: 192-196.
3. D. Eßfeld, U. Hoffmann, and J. Stegemann. Vo2 kinetics in subjects differing in aerobic capacity: investigation by spectral analysis. Eur J Appl Physiol (1987) 56:508-515.

## Patentansprüche

1. Verfahren zur Steuerung und/oder Regelung einer Trainings- und/oder Rehabilitationseinheit, wobei
a) eine von der Atemluft der Person oder des Tieres umströmte, in einem Headset angeordnete Sensor-Einheit im Strom der Inspirations- und Expirationsluft einer Person oder eines Tieres, welche/s die Trainings- und/oder Rehabilitationseinheit verwendet, angeordnet wird,
b) mit Hilfe der von der Sensor-Einheit gemessenen Atemgaszusammensetzung und des gemessenen Atemflussvolumens physiologische Parameter der Ventilation und/oder des Gasaustausches der Person oder des Tieres bestimmt werden,
c) eine oder mehrere maximale Leistungskenngröße/n auf Grundlage der bestimmten Parameter - bei submaximaler Belastung mit Hilfe einer Regressionsfunktion und/oder - durch Ausbelastung bis zur maximalen Leistungsfähigkeit ermittelt wird/werden und
d) eine Widerstands- oder Bremsanordnung der Trainings- und/oder Rehabilitationseinheit in Abhängigkeit mindestens eines der ermittelten maximalen Leistungskenngröße/n gesteuert und/oder geregelt wird,
wobei als maximale Leistungskenngröße die maximale Sauerstoffaufnahme (Vo2max) bestimmt wird, wobei
die Widerstands- oder Bremsanordnung der Trainings- und/oder Rehabilitationseinheit derart gesteuert und/oder geregelt wird, dass die O2-Aufnahme (Vo2) der Person oder des Tieres auf einen vorbestimmbaren anteiligen Wert der maximalen Sauerstoffaufnahme (Vo2max) eingestellt wird,
wobei die Widerstands- oder Bremsanordnung der Trainings- und/oder Rehabilitationseinheit derart gesteuert und/oder geregelt wird, dass die O2-Aufnahme (Vo2) während der Belastung bei einem Wert zwischen 20 % bis 80 % der maximalen Sauerstoffaufnahme (Vo2max) konstant gehalten wird, wobei entweder durch Verwendung der gemessenen Sauerstoff- und/oder Kohlendioxid-Konzentrationsgradienten oder des Temperaturprofils auf dem Sensor die Flussrichtung des Atemgases ermittelt wird.

2. Verfahren nach Anspruch 1, **dadurch gekennzeichnet, dass** als Parameter des Gasaustausches die O2-Aufnahme (Vo2), die CO2-Abgabe (Vco2) und/oder daraus abgeleiteten Parameter respiratorische anaerobe Schwelle (AT), respiratorischer Quotient (RQ) und/oder der Sauerstoffpuls (O2Puls) bestimmt werden.

3. Verfahren nach den Ansprüchen 1 oder 2, **dadurch gekennzeichnet, dass** als Parameter der Ventilation das Atemzugvolumen (VT), die Atemfrequenz (fR) und das Atemzeitvolumen (VE) und/oder das daraus abgeleitete Atemäquivalent für O2 (VE/VO2) bestimmt werden.

4. Verfahren nach einem der Ansprüche 1 bis 3, **dadurch gekennzeichnet, dass** in der Sensor-Einheit eine Sauerstoff-Konzentrationsbestimmung und/oder eine Kohlendioxid-Konzentrationsbestimmung mit Hilfe eines oder mehrerer Flüssigelektrolyt-Sensors/Sensoren erfolgen.

5. Verfahren nach einem der Ansprüche 1 bis 3, **dadurch gekennzeichnet, dass**
- in der Sensor-Einheit eine Sauerstoffkonzentrationsbestimmung mit Hilfe eines beheizbaren elektrochemischen Festelektrolyt-Sensors und/oder eine Kohlendioxid-Konzentrationsbestimmung mit Hilfe eines weiteren beheizbaren elektrochemischen Festelektrolyt-Sensors und
- eine vom Atemflussvolumen der Person abhängige Steuerung der Heizkraft von Heizelementen der Sensoren zur Aufrechterhaltung konstanter Sensor-Temperaturen mit Hilfe eines Micro-Controllers in einer Sensor-Steuereinheit erfolgt.

6. Verfahren nach Anspruch 5, **dadurch gekennzeichnet, dass** die Sauerstoffkonzentration der Atemluft durch Messung des bei konstanter Spannung durch den Elektrolyt des Sauerstoffsensors von der Katode zur Anode fließenden Stroms bestimmt wird, wobei ein linearer Zusammenhang zwischen dem resultierenden elektrischen Strom und der Sauerstoffkonzentration besteht.

7. Verfahren nach einem der Ansprüche 1 bis 6, **dadurch gekennzeichnet, dass** die Kohlendioxidkonzentration über einen logarithmischen Zusammenhang zwischen der Spannung zwischen den Elektroden des Kohlendioxidsensors und der Kohlendioxid-Konzentration bestimmt wird.

8. Verfahren nach einem der Ansprüche 1 bis 7, **dadurch gekennzeichnet, dass** das Atemflussvolumen aus der durch den Micro-Controller gesteuerten, zur Aufrechterhaltung einer konstanten Sensor-Temperatur notwendigen, Heizkraft der Heizelemente der Sensoren bestimmt wird.

9. Verfahren nach einem der Ansprüche 1 bis 8, **dadurch gekennzeichnet, dass** die Bestimmung der Gesamt-Flussrate mit Hilfe der Sensor-Einheit unter Ausnutzung der Dünnschicht-Anemometric erfolgt.

10. Verfahren nach einem der Ansprüche 1 bis 9, **dadurch gekennzeichnet, dass** gleichzeitig der Volumenstrom, die Strömungsrichtung und somit die Sauerstoff- und Kohlendioxidzusammensetzung der Inspirationsluft sowie der Expirationsluft mit einer Atemzug-für-Atemzug Auflösung überwacht werden.

## Claims

1. A method for controlling and/or regulating a training and/or rehabilitation unit, wherein
a) a sensor unit flowed around by the breathing air of a person or an animal and arranged in a headset is arranged in the flow of inspired and expired air of a person or an animal using the training and/or rehabilitation unit,
b) physiological parameters of ventilation and/or gas exchange of the person or the animal are determined with the aid of the respiratory gas composition and respiratory flow volume measured by the sensor unit,
c) one or more maximum performance variables are established on the basis of the determined parameters under submaximal loading with the aid of a regression function and/or by limit loading to the maximum performance capability, and
d) a resistance or brake arrangement of the training and/or rehabilitation unit is controlled and/or regulated as a function of at least one of the established maximum performance variables,
wherein the maximum oxygen absorption (Vo2max) is determined as the maximum performance variable, wherein
the resistance or brake arrangement of the training and/or rehabilitation unit is controlled and/or regulated in such a manner that the O2 absorption (Vo2) of the person or the animal is adjusted to a proportionate value of the maximum oxygen absorption (Vo2max) which is pre-determinable,
wherein the resistance or brake arrangement of the training and/or rehabilitation unit is controlled and/or regulated in such a manner that the 02 absorption (Vo2) is kept constant during the loading at a value between 20% and 80% of the maximum oxygen absorption (Vo2max),
wherein the flow direction of the respiratory gas is determined either by using the measured oxygen and/or carbon dioxide concentration gradients or the temperature profile on the sensor.

2. The method according to Claim 1, **characterized in that** the O2 absorption (Vo2), the CO2-output (Vco2) and/or parameters derived therefrom, respiratory anaerobic threshold (AT), respiratory quotient (RQ) and/or the oxygen pulse (O2Puls), are determined as the parameters of gas exchange.

3. The method according to Claims 1 or 2, **characterized in that** the tidal volume (VT), the respiratory frequency (fR) and the minute ventilation (VE) and/or the ventilatory equivalent derived therefrom for O2 (VENO2) are determined as the parameters of ventilation.

4. The method according to any one of Claims 1 to 3, **characterized in that** an oxygen concentration and/or a carbon dioxide concentration is/are determined with the aid of one or more liquid electrolyte sensor(s) in the sensor unit.

5. The method according to any one of Claims 1 to 3, **characterized in that**
- an oxygen concentration is determined with the aid of a heatable electrochemical solid electrolyte sensor, and/or a carbon dioxide concentration is determined with the aid of a further heatable electrochemical solid electrolyte sensor, in the sensor unit, and
- the heating power of heating elements of the sensors is controlled, depending on the respiratory flow volume of the person, with the aid of a microcontroller in a sensor control unit in order to maintain constant sensor temperatures.

6. The method according to Claim 5, **characterized in that** the oxygen concentration of the breathing air is determined by measuring the current flowing at constant voltage through the electrolyte of the oxygen sensor from the cathode to the anode, wherein a linear relationship exists between the resulting electrical current and the oxygen concentration.

7. The method according to any one of Claims 1 to 6, **characterized in that** the carbon dioxide concentration is determined by means of a logarithmic relationship between the voltage between the electrodes of the carbon dioxide sensor and the carbon dioxide concentration.

8. The method according to any one of Claims 1 to 7, **characterized in that** the respiratory flow volume is determined from the heating power of the heating elements of the sensors which is required to maintain a constant sensor temperature and which is controlled by the micro-controller.

9. The method according to any one of Claims 1 to 8, **characterized in that** the total flow rate is determined with the aid of the sensor unit, utilizing thin-film anemometry.

10. The method according to any one of Claims 1 to 9, **characterized in that** the volume flow, the flow direction and, consequently, the oxygen and carbon dioxide composition of the inspired air as well as the expired air are monitored at the same time with a breath-by-breath resolution.

## Revendications

1. Procédé de commande et/ou de régulation d'une unité d'entraînement et/ou de rééducation, dans lequel
a) une unité de détection, disposée dans un casque et autour de laquelle l'air respiré par la personne ou l'animal s'écoule, est disposée dans le flux d'air inspiré et expiré par une personne ou un animal utilisant l'unité d'entraînement et/ou de rééducation,
b) des paramètres physiologiques de la ventilation et/ou des échanges gazeux de la personne ou de l'animal sont déterminés au moyen de la composition du gaz respiré mesurée par l'unité de détection et du volume mesuré du gaz respiré,
c) une ou plusieurs grandeurs caractéristiques de puissance maximales sont établies sur la base des paramètres déterminés - au moyen d'une fonction de régression lors d'un effort sous-maximal et/ou - par épuisement jusqu'à la performance maximale, et
d) un dispositif de résistance ou de freinage de l'unité d'entraînement et/ou de rééducation est commandé et/ou régulé en fonction d'au moins une des grandeurs caractéristiques de puissance maximales établies,
la consommation d'oxygène maximale (Vo2max) étant définie comme grandeur caractéristique de puissance maximale, et
le dispositif de résistance ou de freinage de l'unité d'entraînement et/ou de rééducation étant commandé et/ou régulé de manière à régler la consommation d'02 (Vo2) de la personne ou de l'animal sur une valeur proportionnelle prédéfinissable de la consommation d'oxygène maximale (Vo2max),
le dispositif de résistance ou de freinage de l'unité d'entraînement et/ou de rééducation étant commandé et/ou régulé de manière à maintenir constante la consommation d'O2 (Vo2) pendant l'effort à une valeur comprise entre 20 % et 80 % de la consommation d'oxygène maximale (Vo2max),
la direction du flux de gaz respiré étant déterminée soit en recourant aux gradients de concentration d'oxygène et/ou de dioxyde de carbone mesurés, soit au profil de température sur le capteur.

2. Procédé selon la revendication 1, **caractérisé en ce que** sont déterminés comme paramètres des échanges gazeux la consommation d'02 (Vo2), le rejet de CO2 (Vco2) et/ou des paramètres qui en sont déduits : seuil anaérobique respiratoire (AT), quotient respiratoire (RQ) et/ou puissance aérobie (O2Puls).

3. Procédé selon la revendication 1 ou la revendication 2, **caractérisé en ce que** sont déterminés comme paramètres de la ventilation le volume courant (VT), la fréquence respiratoire (fR) et le volume par minute (VE) et/ou l'équivalent respiratoire pour 02 (VENO2) qui en est déduit.

4. Procédé selon l'une des revendications 1 à 3, **caractérisé en ce qu'**une détermination de concentration d'oxygène et/ou une détermination de concentration de dioxyde de carbone sont effectués dans l'unité de détection au moyen d'un ou de plusieurs capteurs d'électrolyte liquide.

5. Procédé selon l'une des revendications 1 à 3, **caractérisé en ce que**
- une détermination de concentration d'oxygène est effectuée dans l'unité de détection au moyen d'un capteur d'électrolyte solide électrochimique chauffable et/ou une détermination de concentration de dioxyde de carbone est effectuée au moyen d'un autre capteur d'électrolyte solide électrochimique chauffable, et
- une commande de la puissance de chauffage des éléments chauffants des capteurs dépendante du volume du gaz respiré par la personne est effectuée dans une unité de commande de capteur pour maintenir des températures de capteur constantes au moyen d'un microcontrôleur.

6. Procédé selon la revendication 5, **caractérisé en ce que** la concentration d'oxygène de l'air respiré est déterminée par mesure du courant circulant à tension constante dans l'électrolyte du capteur d'oxygène de la cathode à l'anode, une relation linéaire étant présentée entre le courant électrique résultant et la concentration d'oxygène.

7. Procédé selon l'une des revendications 1 à 6, **caractérisé en ce que** la concentration de dioxyde de carbone est déterminée par une relation logarithmique entre la tension entre les électrodes du capteur de dioxyde de carbone et la concentration de dioxyde de carbone.

8. Procédé selon l'une des revendications 1 à 7, **caractérisé en ce que** le volume du gaz respiré est déterminé à partir de la puissance de chauffage des éléments chauffants des capteurs commandée par le microcontrôleur, exigée pour le maintien d'une température de capteur constante.

9. Procédé selon l'une des revendications 1 à 8, **caractérisé en ce que** la détermination des débits totaux est effectuée au moyen de l'unité de détection en recourant à l'anémométrie à couche mince.

10. Procédé selon l'une des revendications 1 à 9, **caractérisé en ce que** le débit volumique, la direction de flux et donc la composition en oxygène et en dioxyde de carbone de l'air inspiré et de l'air expiré sont surveillés avec une définition par cycle de respiration.
